# EUROPÄISCHE PATENTANMELDUNG

(11) **EP 4 776 258 A1**
(43) Veröffentlichungstag der Anmeldung: **15.07.2026**
(21) Anmeldenummer: 25150785.1
(22) Anmeldetag: 08.01.2025
(51) Int. Cl.: G08B 21/04, G08B 29/18, G08B 25/00

(54) **SYSTEM ZUM ERKENNEN EINES NOTFALLS**

(71) Anmelder: Auditect GmbH, 70193 Stuttgart (DE)
(72) Erfinder: MOST, Sebastian Christopher, 70193 Stuttgart (DE)
(74) Vertreter: RDL Patentanwälte PartG mbB

(57) **Zusammenfassung**

Die Erfindung betrifft ein System zum Erkennen eines Notfalls einer Person (12), wobei das System mindestens ein Mikrofon (2), einen Umgebungsgeräuschklassifikator (6) und ein Kontextualisierungsmodell (8) aufweist, wobei der Umgebungsgeräuschklassifikator (6) als ein auf neuronalen Netzen basierendes Modell zur Audio-Klassifizierung ausgebildet ist, wobei das mindestens eine Mikrofon (2) dazu ausgebildet ist, Geräusche in einem Raum aufzunehmen, wobei der Umgebungsgeräuschklassifikator (6) dazu ausgebildet ist, ein von dem mindestens einen Mikrofon (2) aufgenommenes Geräusch unter Nutzung von künstlicher Intelligenz zu klassifizieren, wobei das Kontextualisierungsmodell (8) dazu ausgebildet ist, das klassifizierte Geräusch zu kontextualisieren und zu entscheiden, ob aufgrund des aufgenommenen Geräusches ein interner Alarm (14) auszulösen ist.

## Beschreibung

Die Erfindung betrifft ein System zum Erkennen eines Notfalls und ein Verfahren zum Erkennen eines Notfalls.

Es sind unterschiedliche Druckschriften mit Maßnahmen zum Erkennen von Notfällen bekannt, nämlich die Druckschriften EP 2 830 496 B1, WO 2009/113056 A1, WO 2022/132465 A1, US 11 568 993 B2, CN 108647589 A, CN 111047827 A, CN 114469000 A, EP 3 043 709 B1, US 10 444 038 B2, US 2022/0375617 A1, WO 2012/119903 A1, WO 2022/006659 A1, CN112418181A, CN114067436A, CN 114495267A, CN 114676956A, CN115131214A, CN115393956A, CN115409785A, CN116012934A, CN116151520A, CN116543888A, CN117315550A, CN117351999A, CN117379042A und WO 2022/190721 A1.

Vor diesem Hintergrund wird ein erfindungsgemäßes System zum Erkennen eines Notfalls, bspw. eines Sturzes, einer, üblicherweise zu schützenden, Person vorgestellt. Das System weist mindestens ein Mikrofon als akustischen Sensor, einen Umgebungsgeräuschklassifikator und ein, üblicherweise Bayessches, Kontextualisierungsmodell auf, welches ein Prozessgedächtnis für ein mit dem System durchzuführenden bzw. durchführbaren Verfahren repräsentiert, das auf mindestens einer Recheneinheit als Hardware implementiert ist und ausgeführt wird. Der Umgebungsgeräuschklassifikator ist als ein, in der Regel, rein auf mindestens einem neuronalen Netzwerk und ggf. auch auf einem Attentionalgorithmus bzw. einem Aufmerksamkeitsalgorithmus basierendes Kontextualisierungsmodell zur Audio-Klassifizierung von Geräuschen ausgebildet. Das mindestens eine Mikrofon ist dazu ausgebildet, akustische Signale, also Geräusche oder Klänge, in einem Raum und/oder einer Umgebung, in dem bzw. der sich die zu schützende Person befindet, aufzunehmen. Diesbezüglich kann das System noch einen audiobasierten Anwesenheitssensor aufweisen, der ergänzend ermitteln kann, in welchem Raum eines Gebäudes sich die zu schützende Person jeweils aktuell befindet, falls sich die zu schützende Person wahlweise in einem Raum unter unterschiedlichen Räumen befinden bzw. aufhalten kann. Der Umgebungsgeräuschklassifikator ist dazu ausgebildet, ein von dem mindestens einen Mikrofon aufgenommenes Geräusch als Eingabe unter Nutzung von künstlicher Intelligenz unter Nutzung des Attentionalgorithmus zu klassifizieren. Das Bayessche Kontextualisierungsmodell ist dazu ausgebildet, das von dem Umgebungsgeräuschklassifikator klassifizierte Geräusch zu kontextualisieren, also in einen Kontext bzw. in einen zeitlichen und/oder sequenziellen Zusammenhang zu bringen und zu entscheiden, ob aufgrund des aufgenommenen Geräusches ein interner Alarm, bspw. als vorläufiger Alarm, der auf das Vorliegen eines Notfalls hinweist, auszulösen ist oder nicht.

Das Bayessche Kontextualisierungsmodell ist auf der mindestens einen Recheneinheit als Hardwareeinheit installiert und/oder implementiert. Das mindestens eine aufgenommene Geräusch als akustisches Signal und/oder als, sog. akustischer, Klassifikator dient als Eingabe für das Kontextualisierungsmodell. Üblicherweise werden von dem mindestens einen Mikrofon zunächst ein erstes Geräusch, z. B. ein dumpfer Schlag, und danach ein der Person zuordenbares bzw. zuzuordnendes zweites Geräusch, z. B. ein Hilferuf, aufgenommen und/oder erfasst. Das Kontextualisierungsmodell hat gelernt bzw. wurde dem Kontextualisierungsmodell angelernt, dass ein Hilferuf, der, unter Nutzung von Stimmerkennung, üblicherweise eindeutig, der Person zugeordnet werden kann, nach einem dumpfen Schlag auf einen Notfall hinweist.

Das System weist optional mindestens ein, üblicherweise vernetztes, Überwachungsgerät als Gerät, bspw. einen medizinischen und/oder gesundheitlichen Sensor auf, das an der zu schützenden Person angeordnet ist, wobei die Person das mindestens eine Überwachungsgerät an und/oder bei sich trägt, wobei das mindestens eine Überwachungsgerät dazu ausgebildet ist, einen Wert von mindestens einem Gesundheitsparameter der zu schützenden Person zu erfassen und dem Bayesschen Kontextualisierungsmodell bereitzustellen, wobei das Bayessche Kontextualisierungsmodell dazu ausgebildet ist, das klassifizierte Geräusch unter Berücksichtigung des Werts des mindestens einen Gesundheitsparameters zu kontextualisieren. Das mindestens eine Überwachungsgerät als Sensor und/oder Quelle der zusätzlichen Gesundheitsparameter ist als Smart Watch und/oder als, bspw. vernetztes, Blutdruck- und/oder Glukosemessgerät ausgebildet.

Der Wert des mindestens einen Gesundheitsparameters kann innerhalb eines definierbaren Zeitintervalls nach dem erfassten Geräusch erfasst werden bzw. worden sein. Es ist ergänzend auch möglich, den Wert des mindestens einen Gesundheitsparameters bereits auch in einem definierbaren Zeitintervall vor einem Auftreten des Geräusches zu erfassen. Werte des mindestens einen Gesundheitsparameters können von dem mindestens einen Überwachungsgerät permanent erfasst und in einem Speicher gespeichert werden, der dazu ausgebildet ist, Werte des mindestens einen Gesundheitsparameters zumindest während eines Zeitintervalls, in der Regel zumindest während beider Zeitintervalle, zu speichern. Ein jeweiliges Zeitintervall umfasst mehrere Sekunden, ggf. wenige Minuten. Falls mehrere Gesundheitsparameter erfasst werden, sollte innerhalb mindestens eines der Zeitintervalle für jeden Gesundheitsparameter wenigstens ein Wert erfasst werden. Die Werte des mindestens einen Gesundheitsparameters werden als weitere Eingaben für das Bayessche Kontextualisierungsmodell verwendet.

Außerdem weist das System mindestens ein Ausgabegerät als weiteres Gerät, bspw. Endgerät, auf, das dazu ausgebildet ist, mit der zu schützenden Person nach Aufnahme des Geräusches unter Nutzung von künstlicher Intelligenz direkt Kontakt aufzunehmen, falls der interne Alarm ausgelöst wird bzw. worden ist und bei einer, üblicherweise kommunikativen, Interaktion über eine Schnittstelle des mindestens einen Ausgabegeräts durch eine akustische und/oder optische Anfrage, die von einem Lichtsignal, Anzeigefeld und/oder einem Lautsprecher des mindestens einen Ausgabegeräts erzeugt wird, automatisch eine Rückmeldung bei der zu schützenden Person hinsichtlich ihres Befindens zu erfragen, wobei die zu schützende Person ihre Rückmeldung auf die Anfrage in die Schnittstelle eingibt bzw. eingeben kann, wobei diese Rückmeldung als Eingabe von, mit und/oder in dem Bayesschen Kontextualisierungsmodell verarbeitet wird.

Es ist dabei auch möglich, dass die Rückmeldung von einer weiteren Person stellvertretend für jene zu schützende Person, für die das System vorgesehen ist, in das mindestens eine Ausgabegerät eingegeben wird, wobei auch diese Rückmeldung im Bayesschen Kontextualisierungsmodell verarbeitet wird.

Das Bayessche Kontextualisierungsmodell ist dazu ausgebildet, auf Grundlage der von dem mindestens einen Ausgabegerät bereitgestellten Rückmeldung der zu schützenden Person zu ihrem Befinden deren Gesundheitszustand zu ermitteln, üblicherweise einzuschätzen. Dabei kann von dem Bayesschen Kontextualisierungsmodell abhängig von der Rückmeldung, bspw. einer Art der Rückmeldung, der zu schützenden Person bewertet und/oder festgestellt werden, ob auf das aufgenommene, klassifizierte und/oder kontextualisierte Geräusch der Notfall bestätigt oder falsifiziert wird. Falls die zu schützende Person nach der Anfrage durch das mindestens eine Ausgabegerät innerhalb eines definierbaren Zeitintervalls keine Rückmeldung eingibt und/oder eingeben kann, kann von dem Bayesschen Kontextualisierungsmodell der Notfall, der auf Grundlage des erfassten Geräusches angezeigt wird bzw. wurde, als solcher identifiziert werden.

Das Bayessche Kontextualisierungsmodell ist weiterhin dazu ausgebildet, auf Grundlage des klassifizierten und/oder kontextualisierten Geräusches und/oder in Ausgestaltung auch auf Grundlage des Werts des mindestens einen Gesundheitsparameters zu entscheiden, ob die Rückmeldung von der zu schützenden Person zu ihrem Befinden überhaupt erforderlich ist oder nicht. Falls eine derartige Rückmeldung erforderlich ist, wird das mindestens eine Ausgabegerät von dem Bayesschen Kontextualisierungsmodell angesteuert, wobei es bei der Person mit dem und/oder über das von ihr angesteuerte Ausgabegerät die Rückmeldung und/oder eine Interaktion anfordert. Es ist jedoch auch denkbar, dass die Rückmeldung der zu schützenden Person immer automatisch angefordert wird, falls ein interner Alarm ausgelöst wird bzw. worden ist. Das Bayessche Kontextualisierungsmodell ist, unabhängig davon, ob es die Rückmeldung selbst anfordert, weil es sie für erforderlich hält, oder ob sie immer angefordert wird, dazu ausgebildet, auf Grundlage der von dem mindestens einen Ausgabegerät bereitgestellten Rückmeldung der zu schützenden Person, dem klassifizierten und/oder kontextualisierten Geräusch und optional dem Wert des mindestens einen Gesundheitsparameters den Gesundheitszustand der zu schützenden Person einzuschätzen.

Das Bayessche Kontextualisierungsmodell ist weiterhin dazu ausgebildet, auf Grundlage des klassifizierten und/oder kontextualisierten Geräusches und dem Wert des mindestens einen Gesundheitsparameters, der von dem Ausgabegerät bereitgestellt wird, mindestens eine Zustandsvariable zu erzeugen und auf Grundlage der Zustandsvariable zu entscheiden, ob ein Notfall überhaupt eindeutig erkannt wird, und ob, abhängig davon, ein externer Alarm auszulösen ist. Die von dem Bayesschen Kontextualisierungsmodell erzeugte Zustandsvariable gibt üblicherweise den Gesundheitszustand der zu schützenden Person und in möglicher Ausgestaltung weiterhin zusätzlich an, ob auf Grundlage des ursprünglich erfassten Geräusches der Notfall automatisch erkannt wird bzw. wurde oder nicht.

Das System weist in Ausgestaltung einen, üblicherweise vortrainierten, Umgebungsgeräuschklassifikator, z. B. einen Audiospektrogrammtransformator auf, der mit bekannten Geräuschen aus der Umgebung der Person trainiert wird und an diese angepasst ist bzw. wird. Dabei umfasst eine Anpassung eine Feinabstimmung (Feintuning) und eine Optimierung einer letzten Schicht (Layer) des Umgebungsgeräuschklassifikators auf eine zweckspezifische Klassifikation der Geräusche in der Umgebung. Außerdem werden zweckspezifische Optimierungsparameter, bspw. Hyperparameter, zur Klassifikation der Geräusche geeignet gewählt. Der Umgebungsgeräuschklassifikator ist dazu ausgebildet, aus geeigneten Eigenschaften (Soundfeatures) von Geräuschen Wahrscheinlichkeitsaussagen für eine Auftrittswahrscheinlichkeit eines bestimmten Geräusches vorherzusagen. Derartige Auftrittswahrscheinlichkeiten werden, üblicherweise beinahe, in Echtzeit mit einer implementierungsabhängigen Verzögerung (delay) an das Bayessche Klassifikationmodell übermittelt und/oder weitergereicht, welches, wie oben beschrieben, aus einem aufgenommenen Geräusch und ggf. auch dem mindestens einen Wert des Gesundheitsparameters Schlüsse hinsichtlich eines ggf. vorliegenden Notfalls zieht.

Das System weist das Bayessche Kontextualisierungsmodell als Kontextualisierungsmodell auf. Alternativ oder ergänzend basiert das Modell neben den neuronalen Netzen auf dem Attentionalgorithmus.

Das erfindungsgemäße Verfahren ist zum Erkennen eines Notfalls, bspw. eines Sturzes, einer zu schützenden Person, üblicherweise mit einer Ausführungsform des vorgestellten Systems, vorgesehen. Dabei werden von mindestens einem Mikrofon Geräusche in einem Raum, in dem sich die zu schützende Person gerade befindet, aufgenommen. Dabei wird von einem Umgebungsgeräuschklassifikator als einem rein auf Attention bzw. auf Aufmerksamkeit basierenden Klassifizierungsmodell und/oder Kontextualisierungsmodell zur Audio-Klassifizierung und/oder Audio-Kontextualisierung ein von dem mindestens einen Mikrofon aufgenommenes Geräusch als Eingabe unter Nutzung von künstlicher Intelligenz klassifiziert, wobei das klassifizierte Geräusch von einem Bayesschen Kontextualisierungsmodell kontextualisiert bzw. in Zusammenhang gebracht wird. Dabei wird von dem Bayesschen Kontextualisierungsmodell entschieden, ob aufgrund des aufgenommenen Geräusches ein interner Alarm, der auf das etwaige Vorliegen eines Notfalls hinweist, ausgelöst wird oder nicht.

In Ausgestaltung des Verfahrens wird für den Fall, dass der interne Alarm ausgelöst wird bzw. wurde, eine Rückmeldung der zu schützenden Person zu ihrem Befinden mit einem Ausgabeberät erfasst, wobei die Rückmeldung der zu schützenden Person von künstlicher Intelligenz verwendet und dem Bayesschen Kontextualisierungsmodell bereitgestellt wird, wobei das Bayessche Kontextualisierungsmodell aufgrund eines Kontextes des aufgenommenen Geräusches und der Rückmeldung trainiert wird.

Außerdem wird aufgrund des Kontextes des aufgenommenen Geräusches und der Rückmeldung zu dem Geräusch überprüft, ob es sich bei dem internen Alarm um einen wahren Alarm handelt, wobei ein externer Alarm ausgelöst und Hilfe durch eine weitere Person angefordert wird bzw. werden soll, oder ob es sich bei dem internen Alarm um einen Fehlalarm bzw. falschen Alarm handelt.

Dem Umgebungsgeräuschklassifikator und/oder dem Bayesschen Kontextualisierungsmodells als Komponente des vorgestellten Systems, der und/oder das auf künstlicher Intelligenz basiert und/oder als künstliche Intelligenz ausgebildet ist, wird bzw. werden zum Anlernen jeder interne und externe Alarm und jeder falsche Alarm bereitgestellt. Außerdem wird mindestens eine genannte Komponente des Systems aufgrund eines Kontextes des aufgenommenen Geräusches, des Werts des mindestens einen Gesundheitsparameters, der Rückmeldung der Person und/oder der Interaktion mit der Person zu ihrem Befinden und einer Entscheidung darüber, ob ein Notfall vorliegt bzw. vorlag und/oder ob wahrer Alarm ausgelöst wird bzw. wurde, oder ob falscher Alarm vorliegt bzw. vorlag, trainiert und/oder angelernt.

Üblicherweise wird bzw. werden der Umgebungsgeräuschklassifikator und/oder das Bayessche Kontextualisierungsmodell unter Nutzung von Trainingsdaten und einem Trainingsalgorithmus angelernt und/oder trainiert, wobei die Trainingsdaten und der Trainingsalgorithmus auf bekannten Geräuschen und erfassten Werten von Gesundheitsparametern basieren und/oder diese verwenden. Dabei wird bzw. werden auch ein Zusammenhang und/oder eine Verkettung von bekannten Geräuschen und erfassten Werten von Gesundheitsparametern berücksichtigt, wobei auch eine Ableitung eines Werts eines Gesundheitsparameters aus einem bekannten Geräusch berücksichtigt wird. Bei dem Training des Umgebungsgeräuschklassifikators und/oder des Bayessche Kontextualisierungsmodells werden Zusammenhänge und/oder Verkettungen berücksichtigt, die sich sowohl bei wahren Alarmen als auch bei falschen Alarmen ergeben haben. Dabei werden unterschiedliche Geräusche, die von Mikrofonen aufgenommen und von dem Umgebungsgeräuschklassifikator klassifiziert wurden bzw. worden sind, Werte von Gesundheitsparametern, die daraufhin innerhalb des vorgesehenen Zeitintervalls, das mehrere Sekunden umfassen kann, ermittelt werden, und mögliche Rückmeldungen der zu schützenden Person zu ihrem Befinden nach Auftreten des Geräusches einerseits mit jeweils erzeugten Zustandsvariablen und/oder zusätzlichen Informationen andererseits, aufgrund derer entschieden wurde, ob der Notfall erkannt wurde oder nicht, in Kontext bzw. in Zusammenhang gesetzt und/oder gebracht und von dem Umgebungsgeräuschklassifikator und/oder dem Bayesschen Kontextualisierungsmodell mit der künstlichen Intelligenz, die in mindestens einer Recheneinheit implementiert ist, trainiert und/oder gelernt.

Die künstliche Intelligenz (KI) und somit der Umgebungsgeräuschklassifikator und/oder das Bayessche Kontextualisierungsmodell werden, in Ausgestaltung ausschließlich lokal, bspw. auf einem intelligenten Lautsprecher (Smart Speaker) als Recheneinheit ausgeführt. Weiterhin werden nur zur Alarmierung und für eine Interaktion zwischen der Person und der Hilfskraft Daten mit einem Server und/oder einer Cloud ausgetauscht.

In Ausgestaltung des Verfahrens ist es möglich, dass bei Auslösen eines externen Alarms eine Hilfskraft als weitere Person alarmiert wird, die mit der zu schützenden Person über ein Endgerät Kontakt aufnimmt und bei einer Interaktion mit der Person ermittelt, ob überhaupt ein Notfall vorliegt oder nicht, wobei sich die Hilfskraft abhängig davon zu der Person begibt oder nicht. Die Hilfskraft kann sich auch ohne Interaktion direkt zu der zu schützenden Person begeben, falls der externe Alarm ausgelöst wird, wobei durch die Hilfskraft als Person festgestellt wird, ob letztendlich ein Notfall vorliegt bzw. vorlag oder nicht. Für das Lernen und/oder Trainieren des Umgebungsgeräuschklassifikators und/oder des Bayesschen Kontextualisierungsmodells kann als eine zusätzliche Information berücksichtigt werden, ob von der Hilfskraft nach persönlichem Kontakt und/oder persönlicher Interaktion mit der zu schützenden Person ein Notfall festgestellt wird oder nicht. Der externe Alarm wird ausgelöst und die Hilfskraft, bspw. eine Fachkraft oder ein Laienhelfer, kontaktiert, falls die sturzgefährdete Person nicht auf den internen Alarm reagiert hat.

Es ist möglich, dass sich eine Vielzahl an vorgestellten Systemen in einem laufenden Betrieb befinden, von denen betriebsbegleitend weitere voranstehend beschriebene Kontexte und/oder Zusammenhänge ermittelt werden, die zum Trainieren des Umgebungsgeräuschklassifikators und/oder des Bayesschen Kontextualisierungsmodells, bspw. an einen Server übermittelt, zentral gesammelt und zum Lernen des Umgebungsgeräuschklassifikators und/oder des Bayesschen Kontextualisierungsmodells verwendet werden. In Ausgestaltung des Verfahrens wird das jeweils aufgenommene neue Geräusch von dem Bayesschen Kontextualisierungsmodell unter Berücksichtigung der bereits gelernten Kontexte und/oder Zusammenhänge analysiert und somit kontextualisiert, wobei entschieden wird, ob ein interner Alarm ausgelöst wird, ob es sich dabei um einen falschen Alarm oder einen wahren Alarm handelt, und/oder ob jeweils ein Notfall erkannt bzw. identifiziert wurde oder nicht.

In Ausgestaltung werden die, bspw. innerhalb der letzten Sekunden, klassifizierten Geräusche zusammen mit Werten des mindestens einen Gesundheitsparameters in das Bayessche Kontextualisierungsmodell eingespeist, wobei das Bayessche Kontextualisierungsmodell entscheidet, ob die Interaktion mit der zu schützenden Person erforderlich ist oder nicht. Falls erforderlich, wird die Interaktion von dem Bayesschen Kontextualisierungsmodell und/oder der künstlichen Intelligenz initiiert und über das mindestens eine Ausgabegerät bei der zu schützenden Person erfragt und/oder angefordert. Unter Berücksichtigung der Rückmeldung der Person zu ihrem Befinden wird der Gesundheitszustand der zu schützenden Person von dem Bayesschen Kontextualisierungsmodell und/oder der künstlichen Intelligenz bewertet und weiterhin eine von dem jeweiligen Gesundheitszustand der zu schützenden Person abhängige und den Gesundheitszustand beschreibende Zustandsvariable erzeugt bzw. generiert, die bspw. angibt, dass die zu schützende Person ansprechbar ist ("ls Responsive"), dass sie mobil ist bzw. sich aus eigener Kraft bewegen kann, bspw. nach dem Sturz, sofern es zu diesem überhaupt kam und wieder allein aufstehen kann ("Is Mobile"), oder dass die zu schützende Person eingeschränkt ist und/oder es ihr nicht gut geht ("Is Not Cognitively Well"). Auf Grundlage einer den jeweiligen Gesundheitszustand beschreibenden Zustandsvariablen entscheidet das Bayessche Kontextualisierungsmodell, ob externe Hilfe gerufen werden soll, wobei je nach Gesundheitszustand, Schwere und/oder Ernsthaftigkeit des erkannten Notfalls entweder professionelle Pflegekräfte oder nahestehende Personen, bspw. die Familie, Verwandte oder Freunde, als Hilfskraft kontaktiert werden.

Es ist möglich, dass eine Ausführungsform des vorgestellten Systems dazu ausgebildet ist, eine Ausführungsform des vorgestellten Verfahrens durchzuführen, wobei die Ausführungsform des vorgestellten Verfahrens mit der Ausführungsform des vorgestellten Systems durchgeführt wird.

Bei dem Verfahren wird üblicherweise überprüft, ob aufgrund des klassifizierten und/oder kontextualisierten Geräusches und nach etwaiger Interaktion mit der zu schützenden Person und einer von ihr bereitgestellten Rückmeldung ein Notfall automatisch und von künstlicher Intelligenz unterstützt als solcher erkannt bzw. identifiziert oder ausgeschlossen wird, wobei der Umgebungsgeräuschklassifikator und/oder das Bayessche Kontextualisierungsmodell unter Berücksichtigung einer Entscheidung darüber, ob auf das klassifizierte und/oder kontextualisierte Signal ein Notfall folgt oder nicht, trainiert wird bzw. werden.

Das System, bspw. ein Sturzalarmsystem für Senioren als zu schützende Personen, nutzt KI-Techniken bzw. Techniken der künstlichen Intelligenz zur Erkennung und Bewertung von Notfällen nach Auftreten eines Geräusches in der Umgebung der zu schützenden Person. Das System kombiniert den Umgebungsgeräuschklassifikator, bspw. für Multi-Class & Multi-Label auf Basis einer Transformation und/oder LSTM (Long-Short Term Memory Algorithmus) zum Erkennen und Klassifizierung von Geräuschen der zu schützenden Person und/oder in einer Umgebung der zu schützenden Person mit dem Bayesschen Kontextualisierungsmodell zur Kontextualisierung dieser Geräusche, erweitert durch die Integration der von dem mindestens einen Überwachungsgerät in Echtzeit bereitgestellten Gesundheitsparametern und durch einen menschlichen In-the-Loop-Ansatz, wobei von der zu schützenden Person mit dem Ausgabegerät die Rückmeldung hinsichtlich ihres Befindens bereitgestellt wird, wobei eine zuverlässige und genaue Erkennung des Notfalls gewährleistet werden kann.

Der Umgebungsgeräuschklassifikator ist in Ausgestaltung ein ausschließlich auf dem neuronalen Netz und dem Attentionalgorithmus bzw. dem Aufmerksamkeitsalgorithmus basierendes Kontextualisierungsmodell zur Audio-Klassifizierung dazu ausgebildet, eine direkte Zuordnung von Audiospektrogrammen und somit von zeitlichen Verläufen von Geräuschen, u. a. bspw. hinsichtlich ihrer Lautstärke und/oder Frequenz zu entsprechenden Klassen als Labels zu erlernen.

In Ausgestaltung des Systems und/oder des Verfahrens wird ein aufgenommenes Geräusch bzw. dessen Audiospektrogramm von dem Umgebungsgeräuschklassifikator unter Nutzung der künstlichen Intelligenz einer bestimmten Klasse unter mehreren hierfür vorgesehenen Klassen zugeordnet und somit klassifiziert.

Dabei können Geräusche als Eingaben, die von dem Umgebungsgeräuschklassifikator zu klassifizieren sind, unterschiedliche variable Längen aufweisen, die von dem Umgebungsgeräuschklassifikator unterstützt werden, wobei der Umgebungsgeräuschklassifikator ohne Änderung seiner Architektur auf verschiedene Aufgaben zur Klassifizierung unterschiedlicher Geräusche angewendet werden kann. Der Umgebungsgeräuschklassifikator weist gegenüber einem konvolutionsbehafteten Kontextualisierungsmodell eine einfachere Architektur mit weniger Parametern und schnellerer Konvergenz während des Trainings auf.

Das Bayessche Kontextualisierungsmodell kontextualisiert die klassifizierten Geräusche, wobei Notfallsituationen erkannt werden. Es interpretiert und/oder kontextualisiert eine Vielzahl, bspw. einige hundert, etwa 550, Geräuschklassen bzw. Klassen für Geräusche und integriert Gesundheitsparameter bzw. Gesundheitsdaten, die von dem optionalen Überwachungsgeräten gesammelt werden und ggf. auch Rückmeldungen der zu schützenden Person zu ihrem Befinden, die von dem Ausgabegerät bereitgestellt werden, wobei es die Geräusche als Ursachen einerseits und die Gesundheitsparameter bzw. Gesundheitsdaten, die von dem mindestens einem optionalen Überwachungsgerät gesammelt werden, und ggf. auch die bereitgestellten Rückmeldungen als messbare Resultate andererseits in den Kontext und/oder Zusammenhang setzt, wobei möglich ist, dass von dem Bayesschen Kontextualisierungsmodell eine Abhängigkeit eines jeweiligen Resultats von einem jeweiligen Geräusch gelernt wird. Das Erlernen dieser Abhängigkeit ist üblicherweise eine Kernaufgabe des Trainingsprozesses für das Kontextualisierungsmodell. Dazu erlernt das Kontextualisierungsmodell, welche Abfolge an erkannten Geräuschklassen auf eine Notfallsituation hindeutet, die eine Interaktion erfordert. Eine derartige erlernte Kontextualisierung ist eine Voraussetzung für eine genaue Erkennung des Notfalls.

Das System ist dazu ausgebildet, die Gesundheitsparameter bzw. die Gesundheitsdaten von dem mindestens einen optionalen Überwachungsgerät, wie einem am Körper der zu schützenden Person vorübergehend und wieder lösbaren Messgerät, bspw. einer am Handgelenk tragbaren Smartwatch, einem Glukosemonitor bzw. Blutzuckermessgerät zum Messen des Blutzuckers der Person, einem Pulsmessgerät zum Messen des Pulses der Person, einem Blutdruckmessgerät zum Messen des Blutdrucks der Person, einem Schrittzähler zum Erfassen und/oder Zählen von Schritten der Person, einem Atemmessgerät zum Messen des Atems der Person und/oder einer Waage zum Messen des Gewichts der Person, in das Verfahren zum Erkennen des Notfalls zu berücksichtigen. Werte für den mindestens einen Gesundheitsparameter der zu schützenden Person können von dem mindestens einen Überwachungsgerät bspw. mindestens einmal täglich, wenn ein jeweiliger Gesundheitsparameter gezielt gemessen wird, und/oder durch regelmäßige Messungen im Laufe eines Tags und somit auch in der Nacht in regelmäßigen aufeinanderfolgenden Zeitintervallen automatisch erfasst werden. Zur Kontextualisierung des jeweils aufgenommenen und klassifizierten Geräusches werden die erfassten Audiosequenzen und/oder gemessene Werte von dem mindestens einem optionalen Gesundheitsparameter berücksichtigt, wobei bspw. ein zeitlicher Verlauf eines bestimmten Gesundheitsparameters aufgrund mehrerer nacheinander erfasster Werte, mit aber auch ohne die jeweiligen Geräusche analysiert werden kann, wobei dieser zeitliche Verlauf der Kennzahlen und ggf. klassifizierten Geräusche den möglichen Notfall andeuten kann. In der Regel wird von jedem Gesundheitsparameter wenigstens der zuletzt erfasste und somit aktuellste Wert berücksichtigt. Der Wert des mindestens einen Gesundheitsparameters wird in Ausgestaltung von dem Bayesschen Kontextualisierungsmodell bei dem optionalen Überwachungsgerät angefordert, falls aufgrund des aufgenommenen Geräusches der interne Alarm ausgelöst wird.

Diese in Echtzeit von dem mindestens einem optionalen Glukosemessgerät zur Analyse bereitgestellten Gesundheitsparameter werden dem Bayesschen Kontextualisierungsmodell zurückgeführt, mit dem eine präzise und von den Gesundheitsparametern beeinflusste Reaktion auf das Geräusch koordiniert wird, wobei auch die Rückmeldung erfragt wird, wobei potenziell Leben gerettet werden können.

In Ausgestaltung interagiert die künstliche Intelligenz und/oder das Bayessche Kontextualisierungsmodell zur Realisierung des Human-in-the-Loop-Ansatzes über das mindestens eine Ausgabegerät mit der zu schützenden Person im Raum, wobei bspw. eine Reaktionsfähigkeit der zu schützenden Person ermittelt und/oder sichergestellt wird, wobei die Ernsthaftigkeit des Notfalls bewertet und kognitive Fähigkeiten durch verbale Interaktion zwischen dem Ausgabegerät und der zu schützenden Person beurteilt werden. Die Interaktion über das mindestens eine Ausgabegerät wird von speziell für eine Bewertung durch sog. Feinabstimmung (finetuning) trainierten Sprachmodellen angetrieben und/oder umgesetzt. Es ist möglich, dass sich in dem Raum und/oder der Umgebung neben der zu schützenden Person, für die das Verfahren mit dem System gezielt durchgeführt wird, eine weitere Person befinden kann, die die Rückmeldung in das mindestens eine Ausgabegerät stellvertretend eingeben kann.

Die von der künstlichen Intelligenz gesteuerte menschliche Interaktion zur Bereitstellung der Rückmeldung ist dazu ausgebildet, falsche Alarme, die üblicherweise auf zunächst ausgelösten internen Alarmen beruhen, zu reduzieren und zu verhindern. Das mindestens eine Ausgabegerät und/oder dessen mindestens eine Schnittstelle bzw. sein bzw. ihr Design ist barrierfrei und damit seniorenfreundlich ausgelegt. Die Interaktion kann in einer unter mehreren Sprachen auswählbaren und einstellbaren Sprache, bspw. Deutsch oder Englisch, von der künstlichen Intelligenz gestützt realisiert werden. Die Kombination des Umgebungsgeräuschklassifikators mit dem Bayesschen Kontextualisierungsmodell erlaubt über sog. Bayessche Inferenz einen echten Notfall und/oder einen wahren Alarm, der aufgrund eines Sturzes als Geräusch erkannt wird, von einem falschen Alarm, der sich aufgrund eines heruntergefallenen Gegenstands ergibt, wobei ebenfalls ein Geräusch erzeugt wird, zu unterscheiden, wobei falsche Alarme reduziert werden können. Da Geräusche sowohl vor als auch nach jenem Geräusch und/oder einer Folge von Geräuschen, ggf. inklusive der Information aus Gesundheitsdaten, aufgenommen werden, auf Grund dessen und/oder derer der interne Alarm ausgelöst wurde, kann das Geräusch von dem Bayesschen Kontextualisierungsmodell im Zusammenhang mit etwaigen Geräuschen, die davor und danach aufgenommen worden sind, analysiert bzw. das Kontextualisierungsmodell auf diese Abfolge von Geräuschen als Ereignisse trainiert werden. Dazu werden auch zusätzliche Informationen von dem mindestens einen Überwachungsgerät berücksichtigt. Als zusätzliche Information kann bspw. auch eine Uhrzeit berücksichtigt werden. So ist ein Sturz unwahrscheinlich, wenn der Schrittzähler und/oder die Smartwatch als Überwachungsgerät nach einem aufgenommenen krachenden Geräusch Schritte aufzeichnet und/oder das Mikrofon Schritte als Geräusche erfasst, nachdem kurz zuvor ein potentieller Sturz erkannt wurde.

Mit dem System kann bei Durchführung des Verfahrens von dem Bayesschen Kontextualisierungsmodell mit Hilfe einer Bayesschen Statistik ein Zustand der Umgebung, in der sich die zu schützende Person befindet, erfasst werden. Dabei wird z. B. neben der Uhrzeit bzw. Tageszeit berücksichtigt, ob sich andere Personen, die ggf. zu Besuch sind, in der Umgebung befinden. Durch Überwachung der zu schützenden Person über ein längeres Zeitintervall kann deren Aktivität erfasst werden, falls bspw. eine Bewegung, Schritte und/oder Gespräche, auch über ein Zeitintervall von mehreren Stunden vor Auftreten des Geräusches erfasst werden. Außerdem kann auch antrainiertes Vorwissen über Notfälle bzw. Notfallsituationen berücksichtigt werden. Bei einem Beispiel für ein antrainiertes Vorwissen wird berücksichtigt, dass Stürze meistens nachts oder in den Morgenstunden passieren. So ist die Wahrscheinlichkeit für einen Sturz nach einem lauten Krachen nachts höher als am Tag. Auch persönliche Routinen der zu schützenden Person können einbezogen und/oder antrainiert werden, wonach sich die zu schützende Person bspw. morgens in der Küche als Raum Kaffee kocht. Solche Routinen werden bei der Einrichtung des Systems üblicherweise über eine Anwendung (App) mit einem Endgerät, bspw. dem Ausgabegerät, über einen kurzen Fragebogen abgefragt. Das antrainierte bzw. anzutrainierende Vorwissen umfasst Routinen der zu schützenden Person. Hilfeschreie oder auch völlige Stille, also keinerlei Aktivität nach einem aufgenommenen Geräusch, deuten in der Regel darauf hin, dass eine Notfallsituation eingetreten ist.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsformen in der Zeichnung schematisch dargestellt und wird unter Bezugnahme auf die Zeichnung schematisch und ausführlich beschrieben.

Figur 1 zeigt in schematischer Darstellung eine Ausführungsform des erfindungsgemäßen Systems bei Durchführung einer Ausführungsform des erfindungsgemäßen Verfahrens.

Die in Figur 1 schematisch dargestellte Ausführungsform des erfindungsgemäßen Systems ist zum Erkennen eines Notfalls einer zu schützenden Person 12, bspw. einer Seniorin oder eines Seniors, ausgebildet und umfasst als Komponenten ein Mikrofon 2 zum Aufnehmen von Geräuschen in einer Umgebung der Person 12, ein, bspw. als medizinisches Messgerät ausgebildetes und/oder zu bezeichnendes, Überwachungsgerät 4, einen durch künstliche Intelligenz unterstützten Umgebungsgeräuschklassifikator 6, ein durch künstliche Intelligenz unterstütztes Bayessches Kontextualisierungsmodell 8 und ein, bspw. als Interaktionsgerät ausgebildetes und/oder zu bezeichnendes, Ausgabegerät 10.

Bei Durchführung der Ausführungsform des erfindungsgemäßen Verfahrens mit dem System ist vorgesehen, dass von dem Mikrofon 2 ein Geräusch in der Umgebung der Person 12 aufgenommen wird, das von dem Umgebungsgeräuschklassifikator 6 analysiert und klassifiziert bzw. bestimmten Klassen unter einer Auswahl mehrerer Klassen von Geräuschen zugeordnet wird, wobei das klassifizierte Geräusch dem Bayesschen Kontextualisierungsmodell 8 bereitgestellt wird. Außerdem wird von dem optionalen Überwachungsgerät 4 ein Wert von mindestens einem Gesundheitsparameter der Person 12 erfasst und ebenfalls dem Bayesschen Kontextualisierungsmodell 8 bereitgestellt. Das klassifizierte Geräusch und der Wert des mindestens einen Gesundheitsparameters werden von dem Bayesschen Kontextualisierungsmodell 8 einander zugeordnet, wobei das klassifizierte Geräusch von dem Bayesschen Kontextualisierungsmodell 8 unter Berücksichtigung des optionalen Werts des mindestens einen Gesundheitsparameters kontextualisiert wird, wobei das klassifizierte Geräusch und der Wert des mindestens einen Gesundheitsparameters in einen Kontext bzw. Zusammenhang gebracht werden, wobei aufgrund eines derartigen Kontextes von dem Bayesschen Kontextualisierungsmodell 8 entschieden wird, ob ein interner Alarm 14 ausgelöst wird oder nicht.

Falls der interne Alarm 14 ausgelöst wird, wird damit und/oder dadurch das Ausgabegerät 10 angesteuert. Das Ausgabegerät 10 nimmt mit der Person 12 über mindestens ein bspw. optisches und/oder akustisches Signal Kontakt auf, wobei die Person 12 in Ausgestaltung auf das aufgenommene Geräusch und den Wert des mindestens einen Gesundheitsparameters hingewiesen werden kann. Außerdem erfragt das Ausgabegerät 10 bei der Person 12 automatisch eine persönliche Rückmeldung 16 hinsichtlich ihres aktuellen Befindens. Durch die Rückmeldung 16 der Person 12 zu ihrem aktuellen Befinden kann der interne Alarm 14 aufgrund des Geräusches von der Person 12 gegenüber dem Ausgabegerät 10 bestätigt oder falsifiziert bzw. als falsch eingestuft werden. Außerdem wird von dem Ausgabegerät 10 aufgrund der persönlichen Rückmeldung 16 der Person 12 zu ihrem Befinden ein aktueller Gesundheitszustand bzw. eine aktuelle Gesundheitssituation der Person 12 eingeschätzt.

Informationen darüber, ob die Person 12 den internen Alarm 14 bestätigt oder falsifiziert hat, und Informationen über eine Einschätzung des aktuellen Gesundheitszustands werden als weitere automatische Rückmeldung 18 an das Bayessche Kontextualisierungsmodell 8 übermittelt. Dieses entscheidet aufgrund des klassifizierten und kontextualisierten Geräusches und der Rückmeldung der Person 12, ob ein wahrer Alarm 20 oder ein falscher Alarm 22 nachgewiesen wird und/oder vorliegt. Eine entsprechende Information wird an ein automatisiertes Training und/oder Lernen 26 für die künstliche Intelligenz übermittelt.

Falls der wahre Alarm 20 nachgewiesen wird, wird automatisch ein externer Alarm 24 ausgelöst. Dabei wird aufgrund des klassifizierten und kontextualisierten Geräusches, des Werts des mindestens einen gemessenen Gesundheitsparameters und der Rückmeldung 16 der Person 12 eine Schwere 28 des Notfalls ermittelt. Abhängig von der Schwere 28 wird entschieden, ob professionelle Hilfe 36 durch eine Fachkraft 30 als Hilfskraft erforderlich ist, oder ob einfache Hilfe 38 durch Laien 32 als weitere Hilfskraft ausreicht, wobei entweder die Fachkraft 30 oder der Laie 32 alarmiert wird. Die Fachkraft 30, üblicherweise mindestens ein Arzt, mindestens ein Sanitäter und/oder Pflegepersonal, wird bei einem schwerwiegenden und/oder lebensbedrohlichen Notfall der Person 12 involviert bzw. mit einbezogen und/oder eingesetzt. Der Laie 32, bspw. Bekannte, Nachbarn, Familie oder Freunde, wird bei einem weniger kritischen Notfall involviert bzw. mit einbezogen und/oder eingesetzt.

Jede alarmierte Hilfskraft, also entweder die Fachkraft 30 oder der Laie 32, nimmt mit der Person 12, üblicherweise aus der Ferne, Kontakt für eine Interaktion 40 auf. Dabei ist es möglich, dass die jeweilige Hilfskraft das Ausgabegerät 10 der Person 12 mit einem Endgerät kontaktiert. Bei der Interaktion 40 befragt die jeweilige Hilfskraft die Person 12 zu ihrem aktuellen Gesundheitszustand und/oder ermittelt entsprechende Informationen zu ihrem aktuellen Gesundheitszustand. Abhängig von diesen Informationen begibt sich entweder die Fachkraft 30 oder der Laie 32 zu der Person 12.

In Ausgestaltung ist es möglich, dass zunächst nur der Laie 32 alarmiert wird und mit der Person 12 für die Interaktion 40 Kontakt aufnimmt. Falls der Laie 32 jedoch professionelle Hilfe 36 für erforderlich hält, übermittelt sie an die Fachkraft 30 einen Auftrag 34 mit der Bitte um Interaktion 40 mit der Person 12 und/oder zur Unterstützung der Person 12. Es ist in Ausgestaltung möglich, dass durch einen Nutzer, also durch die Person 12 oder durch einen Laien 32, üblicherweise über eine Anwendung 44 (App) des Systems, die auf dem Ausgabegerät 10 als Endgerät oder einem anderen Endgerät installiert ist, eine nutzerdefinierte Reihenfolge 42 einer Alarmkette, die festlegt, welche Hilfskraft zuerst alarmiert wird, definiert wird.

Es ist möglich, dass durch die Hilfskraft nach der Interaktion 40 mit der Person 12 festgestellt wird, dass nur ein falscher Alarm 46 vorliegt, obwohl zunächst auf Grundlage einer Entscheidung des Bayesschen Kontextualisierungsmodells 8 wahrer Alarm 20 und weiterhin externer Alarm 24 ausgelöst wird bzw. wurde. Im Falle eines falschen Alarms 46 wird von der Anwendung 44 eine entsprechende Information an das automatisierte Training und/oder Lernen 26 für die künstliche Intelligenz übermittelt, die den Umgebungsgeräuschklassifikator 6 und das Bayessche Kontextualisierungsmodell 8 unterstützt und/oder realisiert. Außerdem werden dem Lernen 26 auch Informationen zu dem falschen Alarm 22, 46, zu dem sich das Bayessche Kontextualisierungsmodell 8 direkt entschieden hat, übermittelt. Bei dem Training und/oder Lernen 26 wird die künstliche Intelligenz unter Berücksichtigung falscher Alarme 22, 46 trainiert und/oder angelernt, aufgrund welcher Geräusche in Kombination mit jeweils einem erfassten Wert des mindestens einen gemessenen Gesundheitsparameters und der Rückmeldung 16 der Person 12 ein falscher Alarm 22, 46 ausgelöst wurde, wobei zusätzlich auch die Interaktion 40 der Hilfskraft mit der Person 12 nach Auslösen des externen Alarms 24 berücksichtigt wird.

Es ist ebenfalls möglich, dass dem Lernen 26 auch Informationen bereitgestellt werden, falls nach dem externen Alarm 24 letztendlich professionelle oder einfache Hilfe 36, 38 erforderlich war und somit auch ein Notfall vorlag. Dabei wird die künstliche Intelligenz unter Berücksichtigung realer Notfälle bei dem Training und/oder Lernen 26 dahingehend trainiert und/oder angelernt, aufgrund welcher Geräusche in Kombination mit jeweils einem erfassten Wert des mindestens einen gemessenen Gesundheitsparameters und der Rückmeldung 16 der Person 12 sich ein Notfall ergeben hat oder nicht.

### BEZUGSZEICHEN:

- 2: Mikrofon
- 4: Überwachungsgerät
- 6: Umgebungsgeräuschklassifikator
- 8: Bayessches Kontextualisierungsmodell
- 10: Ausgabegerät
- 12: Person
- 14: interner Alarm
- 16: Rückmeldung
- 18: Rückmeldung
- 20: wahrer Alarm
- 22: falscher Alarm
- 24: externer Alarm
- 26: Lernen
- 28: Schwere
- 30: Fachkraft
- 32: Laie
- 34: Auftrag
- 36: professionelle Hilfe
- 38: einfache Hilfe
- 40: Interaktion
- 42: Reihenfolge
- 44: Anwendung (App)
- 46: falscher Alarm

## Patentansprüche

1. System zum Erkennen eines Notfalls einer Person (12), wobei das System mindestens ein Mikrofon (2), einen Umgebungsgeräuschklassifikator (6) und ein Kontextualisierungsmodell (8) aufweist, wobei der Umgebungsgeräuschklassifikator (6) als ein auf neuronalen Netzen basierendes Modell zur Audio-Klassifizierung ausgebildet ist, wobei das mindestens eine Mikrofon (2) dazu ausgebildet ist, Geräusche in einem Raum aufzunehmen, wobei der Umgebungsgeräuschklassifikator (6) dazu ausgebildet ist, ein von dem mindestens einen Mikrofon (2) aufgenommenes Geräusch unter Nutzung von künstlicher Intelligenz zu klassifizieren, wobei das Kontextualisierungsmodell (8) dazu ausgebildet ist, das klassifizierte Geräusch zu kontextualisieren und zu entscheiden, ob aufgrund des aufgenommenen Geräusches ein interner Alarm (14) auszulösen ist.

2. System nach Anspruch 1, das mindestens ein Überwachungsgerät (4) aufweist, das dazu ausgebildet ist, einen Wert von mindestens einem Gesundheitsparameter der Person (12) zu erfassen und dem Kontextualisierungsmodell (8) bereitzustellen, wobei das Kontextualisierungsmodell (8) dazu ausgebildet ist, das klassifizierte Geräusch unter Berücksichtigung des Werts des mindestens einen Gesundheitsparameters zu kontextualisieren.

3. System nach Anspruch 1 oder 2, das mindestens ein Ausgabegerät (10) aufweist, das dazu ausgebildet ist, mit der Person (12) Kontakt aufzunehmen, falls der interne Alarm (14) ausgelöst wird, und bei der Person (12) eine Rückmeldung (16) zu erfragen und dem Kontextualisierungsmodell (8) eine Information über die Rückmeldung (16) bereitzustellen.

4. System nach Anspruch 2 oder 3, bei dem das Kontextualisierungsmodell (8) dazu ausgebildet ist, auf Grundlage des klassifizierten und kontextualisierten Geräusches und dem Wert des mindestens einen Gesundheitsparameters zu entscheiden, ob die Rückmeldung (16) erforderlich ist oder nicht, und auf Grundlage der von dem mindestens einen Ausgabegerät (10) bereitgestellten Rückmeldung (16) der Person (12), dem klassifizierten und kontextualisierten Geräusch und dem Wert des mindestens einen Gesundheitsparameters deren Gesundheitszustand einzuschätzen.

5. System nach Anspruch 3 oder 4, bei dem das Kontextualisierungsmodell (8) dazu ausgebildet ist, auf Grundlage des klassifizierten und kontextualisierten Geräusches und des Werts des mindestens einen Gesundheitsparameters mindestens eine Zustandsvariable zu erzeugen und auf Grundlage der Zustandsvariable zu entscheiden, ob ein externer Alarm auszulösen ist.

6. System nach einem der voranstehenden Ansprüche, das ein Bayessches Kontextualisierungsmodell (8) aufweist, und/oder bei dem das Modell auf einem Attentionalgorithmus basiert.

7. Verfahren zum Erkennen eines Notfalls einer Person (12), bei dem von mindestens einem Mikrofon (2) Geräusche in einem Raum aufgenommen werden, wobei von einem Umgebungsgeräuschklassifikator (6) als einem auf Neuronalen Netzen basierenden Modell zur Audio-Klassifizierung der Umgebungsgeräusche ein von dem mindestens einen Mikrofon (2) aufgenommenes Geräusch unter Nutzung von künstlicher Intelligenz klassifiziert wird, wobei das klassifizierte Geräusch von einem Kontextualisierungsmodell (8) kontextualisiert wird, wobei von dem Kontextualisierungsmodell (8) entschieden wird, ob aufgrund des aufgenommenen Geräusches ein interner Alarm (14) ausgelöst wird.

8. Verfahren nach Anspruch 7, bei dem für den Fall, dass der interne Alarm (14) ausgelöst wird, eine Rückmeldung (16) der Person (12) mit einem Ausgabegerät (10) erfasst wird, wobei die Rückmeldung (16) der Person (12) von künstlicher Intelligenz verwendet und dem Bayesschen Kontextualisierungsmodel (8) bereitgestellt wird, wobei das Kontextualisierungsmodell (8) aufgrund eines Kontextes des aufgenommenen Geräusches und der Rückmeldung (16) trainiert wird.

9. Verfahren nach Anspruch 7 oder 8, bei dem aufgrund eines Kontextes des aufgenommenen Geräusches und der Rückmeldung (16) überprüft wird, ob es sich bei dem internen Alarm (14) um einen wahren Alarm (20) handelt, wobei ein externer Alarm (24) ausgelöst und Hilfe (36, 38) angefordert wird, falls es sich bei dem internen Alarm (14) um einen wahren Alarm (20) handelt.

10. Verfahren nach Anspruch 9, bei dem jeder externe Alarm (24) und jeder falsche Alarm (22, 46) dem Umgebungsgeräuschklassifikator (6) und/oder dem Kontextualisierungsmodell (8) bereitgestellt werden, wobei der Umgebungsgeräuschklassifikator (6) und/oder das Kontextualisierungsmodell (8) aufgrund eines Kontextes des aufgenommenen Geräusches und einer Entscheidung darüber, ob der wahre Alarm (20) ausgelöst wird oder ob falscher Alarm (22, 46) vorliegt, trainiert wird bzw. werden.
